# EUROPÄISCHE PATENTSCHRIFT

(11) **EP 0 545 954 B1**
(45) Veröffentlichungstag und Bekanntmachung des Hinweises auf die Patenterteilung: **17.05.1995**
(21) Anmeldenummer: 91914090.5
(22) Anmeldetag: 13.08.1991
(51) Int. Cl.: F24H 1/14

(54) **GASBEHEIZTER WASSERERHITZER**
GAS-FIRED WATER HEATER
CHAUFFE-EAU A GAZ

(30) Priorität: 05.09.1990 DE 4028081
(43) Veröffentlichungstag der Anmeldung: 16.06.1993
(73) Patentinhaber: ROBERT BOSCH GMBH, 70442 Stuttgart (DE)
(72) Erfinder: KOHL, Walter, D-7064 Remshalden-Hebsack (DE); REICHERTER, Peter, D-7065 Winterbach-Engelberg (DE); SCHMIDT, Ernst, D-7312 Kirchheim u. Teck (DE); SEEBAUER, Manfred, D-7314 Wernau (DE); WEBER, Günter, D-7311 Notzingen-Wellingen (DE)
(86) Internationale Anmeldenummer: DE9100644
(87) Internationale Veröffentlichungsnummer: WO9204583

(56) Entgegenhaltungen:
- FR-A- 1 028 401
- FR-A- 2 404 177
- US-A- 3 792 729

## Beschreibung

### Stand der Technik

Die Erfindung geht aus von einem gasbeheizten Wassererhitzer nach der Gattung des Hauptanspruchs. Bei einem bekannten Wassererhitzer dieser Gattung sind beide Endlamellenteile einer Endlamelle an der Anströmseite mit einem abgewinkelten Randstreifen versehen und durch Schweißen fest miteinander verbunden. Bei dieser Ausführung muß zwischen den Endlamellen und den benachbarten Wasserkammern ein ausreichend bemessener Platz vorgesehen sein, damit die zu verlötenden beziehungsweise zu verschweißenden Ränder der Grundteile und Deckelteile der Wasserkammern durch das Löt- beziehungsweise Schweißgerät gut zugänglich bleiben und durch die abgewinkelten Randstreifen der Endlamellen nicht abgedeckt werden. Dieser erhöhte Platzbedarf bedingt eine Verbreiterung des Wärmeübertragers, welche sich auf die Leistung des Gerätes nicht auswirkt und nur dessen Herstellungskosten erhöht.

Mit der FR-A-2 404 177 ist ein Wassererhitzer bekanntgeworden, der einen Wärmeübertrager aufweist, dessen Rahmen aus einzelnen Blechstreifen zusammengesetzt ist, die nach vollständiger Lötung des Lamellenblocks an diesen angesetzt und durch Lappenverschlüsse miteinander verbunden sind. Der Wärmeübertrager weist an seinen Enden lediglich das Wasser umlenkende Krümmer auf.

### Vorteile der Erfindung

Die erfindungsgemäße Anordnung mit den kennzeichnenden Merkmalen des Hauptanspruchs hat demgegenüber den Vorteil, daß jeweils die beiden Teile einer Wasserkammer, Anschluß- und Umlenkkammer ohne Behinderung durch die abgewinkelten Randstreifen der Endlamellen miteinander verbindbar sind, so daß die Wasserkammern näher an die Endlamellen heranrücken und dadurch der Wärmeübertrager bei gleicher Leistung insgesamt kürzer ausgeführt werden kann als bei den bekannten Geräten der gattungsmäßigen Art. Das zweite Endlamellenteil wird nach dem Löten bzw. Schweißen der benachbarten Wasserkammer einfach von unten her auf das erste Endlamellenteil aufgeschoben, bis die Rastmittel ineinandergreifen und beide Endlamellenteile mit der nötigen Festigkeit miteinander verbinden. Die erfindungsgemäßen Endlamellen sind ferner infolge der Rastverbindung ihrer beiden Teile elastischer als die bekannten Endlamellen mit verschweißten Lamellenteilen, so daß auch die von den erfindungsgemäß ausgebildeten Endlamellen auf die Wasserkammern infolge unterschiedlicher Wärmedehnungen ausgeübten Kräfte geringer sind als die von den Endlamellen der bekannten Art ausgeübten Kräfte.

Durch die in den Unteransprüchen aufgeführten Maßnahmen sind vorteilhafte Weiterbildungen der Anordnung nach dem Hauptanspruch möglich.

Wenn die Rastmittel zum Verbinden des ersten und zweiten Endlamellenteils zwischen den Durchgängen bzw. Aussparungen für die Wasserrohre an den beiden Endlamellenteilen vorgesehen sind, können die Rastmittel ohne zusätzlichen Platzbedarf für eine einwandfreie Funktion ausreichend groß bemessen werden.

Darüber hinaus ergibt sich eine gute Abdichtung von die Elastizität erhöhenden Schlitzen im ersten Endlamellenteil gegen Abgasaustritt, wenn das zweite Endlamellenteil mit zwischen die Wasserrohre greifenden und die Schlitze am ersten Endlamellenteil abdeckenden Laschen versehen ist, aus denen Rastzungen herausgestellt sind, die hinter Rastschultern am ersten Endlamellenteil greifen, welche an den Randkanten von die Laschen spiellos führenden Lappen der ersten Endlamellenteils gebildet sind.

Bei Wassererhitzern, dessen Endlamellen an der Abströmseite je mit einem aus der Lamellenebene heraustretenden Randschenkel versehen sind, der als Auflage bzw. Führung für eine Strömungssicherung oder dergleichen dient, wird vorgeschlagen, daß der obere Randschenkel an einem dritten Endlamellenteil gebildet ist, der ebenfalls lediglich durch Rastmittel mit dem ersten Endlamellenteil verbunden ist.

Dadurch ist erreicht, daß auch der an der Abströmseite vorgesehene Randschenkel einer Endlamelle die Herstellung der benachbarten Wasserkammer nicht behindert und außerdem die Wärmedehnfähigkeit bzw. die "Weichheit" der Endlamelle nicht nachteilig beeinflußt.

### Zeichnung

Ein Ausführungsbeispiel der Erfindung ist in der Zeichnung dargestellt und in der nachfolgenden Beschreibung näher erläutert. Es zeigen Figur 1 einen Teilbereich eines Wärmeübertragers und eines Verbennungsschachtes eines gasbeheizten Wasserhitzers, teilweise in Seitenansicht und teilweise im Schnitt, Figur 2 einen Abschnitt eines ersten Endlamellenteils des Wärmeübertragers nach Figur 1 in Seitenansicht, die Figuren 3 und 4 Schnitte nach den Linien III-III und IV-IV in Figur 2, die Figuren 5 und 6 Abschnitte eines zweiten und eines dritten Endlamellenteils in Seitenansicht und die Figuren 7 und 8 Schnitte nach den Linien VII-VII und VIII-VIII in den Figuren 5 und 6.

### Beschreibung des Ausführungsbeispiels

Ein Wassererhitzer hat einen Verbrennungsschacht 10, auf dem ein als Ganzes mit der Bezugszahl 12 versehener Wärmeübertrager aufgesetzt und durch in der Zeichnung nicht sichtbare Mittel festgehalten ist. Der Wärmeübertrager 12 hat einen aus Einzellamellen 14 bestehenden Lamellenblock, durch den mehrere parallel nebeneinander angeordnete Wasserrohre 16 hindurchgeführt sind. Die Einzellamellen 14 können aus Kupfer oder aus Edelstahl bestehen und sind zwischen den Durchgängen für die Wasserrohre 16 mit Dehnfalten zur Erhöhung der Wärmedehnfähigkeit bzw. "Weichheit" versehen. Die Wasserrohre 16 münden beidseitig in Wasserkammern 18 ein, die je aus einem Grundteil 20 und einem Deckelteil 22 gebildet sind. Die beiden Teile 20, 22 sind an ihren ebenen Rändern 20a, 22a durch Löten bzw. Schweißen miteinander verbunden.

Der Wärmeübertrager 12 ist mit aus Edelstahl bestehenden, wie nachstehend noch näher beschrieben aus drei Einzelteilen zusammengesetzten Endlamellen 24 versehen, die unten mit einem aus der Lamellenebene abgewinkelten Randstreifen 26 und oben mit einem schräg abgewinkelten Randschenkel 28 versehen sind. Mit dem Randstreifen 26 sitzt der Wärmeübertrager 12 zentriert auf dem Verbrennungsschacht 10 auf. Der Randschenkel 28 bildet eine Führung und eine Auflage für eine Strömungssicherung, die von vorn auf den Wärmeübertrager 12 aufschiebbar ist. Die Endlamellen 24 haben neben diesen tragenden und zentrierenden Funktionen die Aufgabe, den Weg der Verbrennungsgase nach den Seiten hin abzudichten und müssen außerdem so gestaltet sein, daß sie trotz der erforderlichen mechanischen Festigkeit keine unzulässig hohen Wärmedehnkräfte auf die benachbarten Wasserkammern 18 ausüben.

Diese Forderungen und die der erfindungsgemäßen Aufgabe zugrundeliegende weitere Forderung, daß die Endlamellen das Löten bzw. Schweißen der die Wasserkammern 18 umschließenden Teile 20, 22 nicht behindern und ein möglichst nahes Heranrücken der Wasserkammern 18 an den Lamellenblock ermöglichen, sind durch die nachstehend beschriebene, in den Figuren 2 bis 8 dargestellte Ausführung der Endlamellen erfüllt.

Jede Endlamelle 24 besteht aus einem ersten Endlamellenteil 30 (Figur 2), der mit von Kragen 32 umgebenden Durchbrüchen 34 für die Wasserrohre 16 versehen und mit diesen fest verschweißt ist. Zwischen den Durchbrüchen 34 ist das Endlamellenteil 30 mit vom unteren Rand 36 ausgehenden Schlitzen 38 versehen, welche die geforderte "Weichheit" der Endlamelle 24 ergeben. Im Bereich eines jeden zweiten Schlitzes 38 sind aus dem Endlamellenteil 30 zwei Lappen 40 herausgestellt, die sich paarweise gegenüberliegen und zwischen sich und den benachbarten, unverformten Lamellenbereichen einen Einschubkanal 42 bilden. Gleichachsig zu diesem sind im oberen Bereich des Endlamellenteils 30 weitere Einschubkanäle 44 vorgesehen, die durch aus dem ebenen Lamellenmaterial herausgestellte Stege 46 gebildet sind. Außer den Stegen 46 und den Lappen 40 ist das erste Endlamellenteil 30 völlig eben, so daß nach Fertigstellung des gesamten, die Endlamellenteile 30 mit umfassenden Lamellenblocks die die Wasserkammern 16 bildenden Teile 20, 22 unbehindert miteinander verlötet bzw. verschweißt werden können.

Der untere Randstreifen 26 einer Endlamelle 24 ist an einem zweiten Endlamellenteil 50 (Figur 5) gebildet, das mit oben offenen Aussparungen 52 für die Wasserrohre 16 versehen ist. Zwischen den Aussparungen 52 sind im Wechsel und im gleichen Teilungsabstand wie die Schlitze 38 am ersten Endlamellenteil 30 schmälere Laschen 54 und breitere Laschen 56 gebildet. Aus den schmäleren Laschen 54 sind nach unten weisende Rastzungen 58 herausgestellt. Die Laschen 54 sind so bemessen, daß sie passend in die Einschubkanäle 42 des ersten Endlamellenteils 30 einführbar sind.

Die zweiten Endlamellenteile 50 werden nach dem Herstellen der Was serkammern 18 einfach von unten her so auf die ersten Endlamellenteile 30 aufgeschoben, daß die Lappen 54 in die Einschubkanäle 42 gelangen und die Zungen 58 schließlich rastend hinter die oberen Randkanten 59 der Lappen 40 greifen. Danach sitzen die zweiten Lamellenteile 50 an den ersten Endlamellenteilen 30 fest, wobei die Laschen 54 und 56 deren Schlitze 38 von innen her bis auf einen kurzen oberen Bereich nach Art einer Labyrinthdichtung abdecken.

Der obere Randschenkel 28 einer Endlamelle 24 ist an einem dritten Endlamellenteil 60 (Figur 6) gebildet. Dieses ist analog zum zweiten Endlamellenteil 50 mit nach unten offenen Aussparungen 62 für die Wasserrohr 16 und mit Laschen 64, 66 versehen. Die schmäleren Laschen 64 haben nach oben weisende Zungen 68 und sind so bemessen, daß sie passend in die Einschubkanäle 44 des ersten Lamellenteiles 30 einführbar sind.

Die dritten Endlamellenteile 60 werden nach dem Herstellen der Wasserkammern 18 einfach von oben her so auf die ersten Endlamellenteile 30 aufgesteckt, daß die Lappen 64 in die Einschubkanäle 44 gelangen und die Zungen 68 schließlich rastend hinter die unteren Randkanten 69 der Stege 46 greifen. Danach sitzen auch die dritten Endlamellenteile 60 an den ersten Endlamellenteilen 30 fest, wobei die Laschen 64, 66 die oberen Bereiche der Schlitze 38 von außen her nach Art einer Labyrinthdichtung abdecken.

## Patentansprüche

1. Gasbeheizter Wassererhitzer, mit einem Wärmeübertrager (12), der als Lamellenblock mit hindurchgeführten Wasserrohren (16) ausgebildet ist, die in Wasserkammern (18) einmünden, welche je zwischen einem, an den Wasserrohren (16) befestigten Grundteil (20) und einem Deckelteil (22) gebildet sind, das am Umfangsrand durch Löten oder Schweißen mit dem Grundteil (20) verbunden ist, und welcher Wärmeübertrager (12) neben den Wasserkammern (18) mit je einer vorzugsweise aus Edelstahl bestehenden Endlamelle (24) versehen ist, die einen aus der Lamellenebene abstehenden Randstreifen (26) hat und aus einem mit den Wasserrohren (16) fest und dicht verbundenen ersten Endlamellenteil (30) und einem mit diesem verbundenen zweiten Endlamellenteil (50) besteht, gekennzeichnet durch folgende Merkmale:
a) das zweite Endlamellenteil (50) ist lediglich durch Rastmittel (58, 59) mit dem ersten Endlamellenteil (30) verbunden;
b) nur das zweite Endlamellenteil (50) ist mit einem aus der Lamellenebene abstehenden Randstreifen (26) versehen;
c) das zweite Endlamellenteil (50) ist mit oben offenen Aussparungen (52) für die Wasserkammern (18) von unten her auf das erste Endlammellenteil (30) aufgeschoben.

2. Wassererhitzer nach Anspruch 1, mit die Elastizität erhöhenden Schlitzen zwischen den Durchgängen für die Wasserrohre im ersten Endlamellenteil, dadurch gekennzeichnet, daß die Rastmittel (58, 59) zum Verbinden des ersten und zweiten Endlamellenteils (30, 50) zwischen den Durchgängen (34) bzw. Aussparungen (52) für die Wasserrohre (16) an den beiden Endlamellenteilen (30, 50) vorgesehen sind.

3. Wassererhitzer nach Anspruch 2, dadurch gekennzeichnet, daß das zweite Endlamellenteil (50) mit zwischen die Wasserrohre (16) greifenden und die Schlitze (38) am ersten Endlamellenteil (30) mindestens teilweise abdeckenden Laschen (54) versehen ist, aus denen Rastzungen (58) herausgestellt sind, die hinter Rastschultern (59) am ersten Endlamellenteil (30) greifen, welche an den Randkanten von die Laschen (54) spiellos führenden Lappen (40) des ersten Endlamellenteils (30) gebildet sind.

4. Wassererhitzer nach einem der vorhergehenden Ansprüche, dessen Endlamellen an der Abströmseite je mit einem aus der Lamellenebene heraustretenden Randschenkel versehen sind, der als Auflage bzw. Führung für eine Strömungssicherung oder dergleichen dient, dadurch gekennzeichnet, daß der Randschenkel (28) an einem dritten Endlamellenteil (60) gebildet ist, das ebenfalls lediglich durch Rastmittel (68, 69) mit den ersten Endlamellenteil (30) verbunden ist.

## Claims

1. Gas-fired water heater with a heat exchanger (12), designed as a lamina block with water pipes (16) routed through it which terminate in water chambers (18) which are each formed between a base part (20) fixed on the water pipes (16), and a lid part (22) which is joined to the base part (20) by soldering or welding along the circumference edge, and which heat exchanger (12) is provided, in addition to the water chambers (18), with an end lamina (24) each, consisting preferably of stainless steel, which has an edge strip (26) flared out from the lamina plane and consists of a first end lamina part (30) firmly connected and tightly sealing to the water pipes (16), and a second end lamina part (50) connected to the first, characterized by the following features:
a) the second end lamina part (50) is connected to the first end lamina part (30) only by the engaging device (58, 59);
b) the second end lamina part (50) only is provided with an edge strip (26) flared out from the lamina plane;
c) the second end lamina part (50) is provided with chasings (52) open at the top, for the water chambers (18) and is pushed from below onto the first end lamina part (30).

2. Water heater in accordance with claim 1 with slots which increase its flexibility, between the through-passages for the water pipes in the first end lamina part, characterized by the fact that the engaging devices (58, 59) for connecting the first and second end lamina parts (30, 50) are provided between the through-passages (34) or chasings (52) for the water pipes (16) at the two end lamina parts (30, 50).

3. Water heater in accordance with claim 2, characterized by the fact that the second end lamina part (50) is provided with clips (54) which extend to between the water pipes (16) and at least partly cover the slots (38) on the first end lamina part (30), from which clips, tongues (58) are pressed out which extend to behind engaging shoulders (59) on the first end lamina part (30), which are formed on the edges of tabs (40) of the first end lamina part (30) which guide the clips (54) free from play.

4. Water heater in accordance with one of the preceding claims, the end laminae of which are each provided with an edge leg on the outflow side which projects from the lamina plane and which serves as a support or a guide for a flow guard or the like, characterized by the fact that the edge leg (28) is formed on a third end lamina part (60) which is also connected with the first end lamina part (30) only by snap-type engaging devices (68, 69).

## Revendications

1. Chauffe-eau à gaz dans lequel :
- l'échangeur de chaleur (12) est un bloc de lamelles traversées par des tubes d'eau qui débouchent dans des chambres à eau (18) constituées chacune d'un fond (20), fixé aux tubes d'eau et d'un couvercle (22) dont le bord est relié à celui du fond (20) par brasage ou soudage,
- l'échangeur (12) est muni, à chaque extrémité, près d'une chambre à eau, d'une lamelle (24), en acier spécial de préférence, présentant un rebord (26) sous forme d'une bande en déport par rapport au plan de la lamelle,
- les lamelles d'extrémité comportent chacune deux parties, une première (30) solidarisée de manière étanche aux tubes d'eau, ainsi qu'une seconde partie (50) liée à la première,
caractérisé en ce que :
a) la seconde partie (50) de la lamelle d'extrémité est reliée à la première partie des lamelles d'extrémité (30), simplement par des organes d'arrêt (58, 59),
b) seule la seconde partie (50)des lamelles d'extrémité porte un rebord constitué d'une bande (26) déportée par rapport au plan de la lamelle,
c) la seconde partie (50) des lamelles d'extrémité, qui présente des encoches ouvertes vers le haut pour le passage de tubes d'eau (16), est glissée par le bas sur la première partie (30) de la lamelle d'extrémité.

2. Chauffe-eau selon la revendication 1, comportant une première partie des lamelles d'extrémité, entre les passages des tubes d'eau, par des fentes augmentant l'élasticité, caractérisé en ce que les organes d'arrêt (58, 59) assurant la liaison de la première et de la seconde partie (30, 50)des lamelles d'extrémité sont prévus entre les passages (34) et encoches (52) destinés aux tubes d'eau dans les deux parties (30, 50) respectivement.

3. Chauffe-eau selon la revendication 2, caractérisé en ce que la seconde partie (30) des lamelles d'extrémité est équipée de languettes passant entre les tubes (16) et recouvrant au moyen partiellement des fentes (38) de la première partie (30) des lamelles d'extrémité, ces languettes portant, en saillie, des becs d'arrêt (58) venant se bloquer derrière des épaulements (59) de la première partie (30), constitués par les bords des pattes (40) des premières languettes d'extrémité assurant le guidage sans jeu des languettes (54).

4. Chauffe-eau selon une des revendications précédentes, dans lequel les lamelles d'extrémité situées du côté sortie de l'écoulement sont équipées d'un rebord en déport vis-à-vis du plan de la lamelle et servant de support ou de guidage à un organe assurant la sécurité de l'écoulement ou analogue, caractérisé en ce que le rebord (28) est porté par une troisième partie (60) des lamelles d'extrémité, liée également à la première partie des lamelles d'extrémité (30), simplement par des organes d'arrêt (68, 69).
